# EUROPÄISCHE PATENTSCHRIFT

(11) **EP 2 288 458 B1**
(45) Veröffentlichungstag und Bekanntmachung des Hinweises auf die Patenterteilung: **09.05.2012**
(21) Anmeldenummer: 09749734.1
(22) Anmeldetag: 12.05.2009
(51) Int. Cl.: B22D 11/12, B22D 11/128

(54) **STRANGFÜHRUNGSSEGMENT**
STRAND GUIDE SEGMENT
SEGMENT DE GUIDE-BARRE

(30) Priorität: 23.05.2008 AT 8262008
(43) Veröffentlichungstag der Anmeldung: 02.03.2011
(73) Patentinhaber: Siemens VAI Metals Technologies GmbH, 4031 Linz (AT)
(72) Erfinder: SIMON, Reinhard, A-4020 Linz (AT); GUTTENBRUNNER, Josef, A-4522 Sierning (AT); KERN, Gerhard, A-7444 Klostermarienberg (AT); LEINGRUBER, Franz, A-4552 Wartberg a.d. Krems (AT)
(74) Vertreter: Maier, Daniel Oliver
(86) Internationale Anmeldenummer: PCT/EP2009/055697
(87) Internationale Veröffentlichungsnummer: WO 2009/141244

(56) Entgegenhaltungen:
- EP-A- 0 064 227
- EP-A- 0 512 306
- JP-A- 58 029 549
- JP-U- 60 034 357
- JP-U- 61 102 354

## Beschreibung

### Technisches Gebiet

Die Erfindung betrifft ein Strangführungssegment in der Strangführung einer Knüppel- oder Vorblockstranggießanlagen mit einem Segmentrahmen in dem Strangführungsrollen einander paarweise gegenüberliegend zum vierseitigen Abstützen und Führen eines gegossenen Metallstranges mit quadratischem oder rechteckigem Querschnitt zentrisch zu einer Gießmittenachse angeordnet sind.

Eine wesentliche Anforderung an Stranggießanlagen besteht darin, Metallstränge mit unterschiedlichen Querschnittsabmessungen bei möglichst geringen Umrüstzeiten zu gießen. Bei Knüppel- oder Vorblockgießanlagen werden je nach Querschnittsformat Rohrkokillen oder Plattenkokillen verwendet, die bei einem Gießformatwechsel ausgetauscht werden. Bei größeren Querschnitten und beim Gießen von Metallsträngen bestimmter Stahlqualitäten reicht ein Formatwechsel in der Kokille oder ein Austausch jedoch nicht aus, da der noch einen flüssigen Kern aufweisende Metallstrang aus Stabilitätsgründen und um speziell einen Durchbruch zu vermeiden nach seinem Austritt aus der Kokille an allen Seiten sehr präzise gestützt, geführt und gekühlt werden muss. Das bedeutet, dass auch die nachgeordneten Strangführungssegmente an das Gießformat angepasst und gewechselt werden müssen.

### Stand der Technik

Aus der EP 512 306 ist ein als Fussrollengerüst ausgebildetes Strangführungssegment zum Führen und Stützen eines gegossenen Metallstranges mit noch einem ausgeprägten flüssigen Kern bekannt, wie es unmittelbar im Anschluss an eine Kokille eingesetzt wird. Jeweils vier in normal zur Strangförderrichtung orientierten, aufeinanderfolgenden Ebenen angeordnete Strangführungsrollen stützen den Strang und insbesondere seine noch dünne Strangschale allseitig. Die Strangführungsrollen sind in einem für alle Strangführungsrollen gemeinsamen Tragrahmen abgestützt. Derartige Fussrollengerüste müssen jedoch bei einem Formatwechsel in der Kokille stets ausgetauscht werden.

Beim Stranggießen von Metallsträngen mit Rechteckquerschnitt ist es unabhängig von den Querschnittsabmessungen üblich Strangführungssegmente vorzusehen, mit denen der Metallstrang an seinen Breitseiten durch aufeinanderfolgende Strangführungsrollen gestützt und geführt wird. Diese Segmente bestehen aus einem Außenbogensegmentrahmen und einem Innenbogensegmentrahmen. In einem Außenbogensegmentrahmen (Festseite) nehmen Strangführungsrollen eine feste Position ein und bestimmen den Verlauf der Strangführung. In einem Innenbogensegmentrahmen sind Strangführungsrollen abgestützt, die gemeinsam mit dem Innenbogensegmentrahmen verschiebbar sind und so auf wechselnde Strangdicken einstellbar sind. Eine zusätzliche Stützung des Metallstranges an seiner Schmalseite ist hier zumeist nicht vorgesehen.

Aus der EP 64 227 ist ein Strangführungsgerüst in der Richtzone einer Stranggießanlage bekannt, bei der in einem Gerüstrahmen einander gegenüberliegend eine Strangführungsrolle in einem Außenbogenrahmen und relativ dazu anstellbar eine Strangführungsrolle in einem Innenbogensegmentrahmen abgestützt sind. Um ein Ausbauchen des Metallstranges mit noch flüssigem Kern während des Richtvorganges in Querrichtung (Ausbauchen der Schmalseitenwände) zu vermeiden sind zwischen den Strangführungsrollen zusätzliche, seitlich an den Strang anstellbare Stützrollen vorgesehen, deren Tragrahmen um eine Schwenkachse in sehr begrenztem Umfang oder mit einem Parallellenkersystem an den Strang anstellbar sind (Figur 1 der EP 64 227). Ein Strangführungssegment dieser Bauart ist räumlich sehr ausgedehnt, nur schwer und mit großem Zeitaufwand wechselbar und dadurch für eine Knüppel- oder Vorblockanlage wenig geeignet.

### Darstellung der Erfindung

Aufgabe der vorliegenden Erfindung ist es daher, die Nachteile des bekannten Standes der Technik zu vermeiden und ein Strangführungssegment für eine Knüppel- und insbesondere für eine Vorblockstranggießanlage vorzuschlagen, welches in einem weiten Bereich auf verschiedene Strangquerschnitte sowohl hinsichtlich der Dickenerstreckung als auch hinsichtlich der Breitenerstreckung eines vorgesehenen Strangformates automatisch einstellbar ist.

In einer Weiterbildung der Erfindung ist auch die Aufgabe gestellt, eine verbesserte an verschiedene Strangquerschnitte anpassbare Kühleinrichtung vorzuschlagen.

Vorzugsweise sollen mit einem derartigen Strangführungssegment Strangformate für Stränge mit einer Strangdicke zwischen 230 und 300 mm und einer Strangbreite zwischen 280 und 480 mm an vier Seiten gestützt und geführt werden können. Im Falle eines Durchbruches soll eine Öffnung des Segmentes in Richtung der Dickenerstreckung bis 350 mm und in Richtung der Breitenerstreckung bis auf 520 mm möglich sein. Diese Angaben beschreiben den bevorzugten Anwendungsbereich der Erfindung, begrenzen jedoch nicht deren Schutzbereich.

Diese Aufgabe wird bei einem Strangführungssegment der eingangs beschriebenen Art dadurch gelöst, dass
- im Segmentrahmen vier Rollenhalter relativ zueinander beweglich abgestützt sind, auf denen jeweils mehrere Strangführungsrollen angeordnet sind,
- dass der Segmentrahmen Führungssäulen und die Führungssäulen zueinander positionierenden Verbindungsrahmen umfasst,
- dass an den Führungssäulen zwei Tragrahmen längsverschiebbar angeordnet sind, denen jeweils zwei zueinander normal ausgerichtete Rollenhalter zugeordnet sind, wobei die beiden Tragrahmen symmetrisch zu einer Gießmittenachse verschiebbar geführt sind,
- dass ein dem Innenbogen (Losseite) eines Strangführungssegmentes zugeordneter Rollenhalter in seinem Tragrahmen in Normalrichtung auf einem den Außenbogen (Festseite) des Strangführungssegmentes zugeordneten Rollenhalter zu oder von diesem weg verschiebbar geführt ist,
- dass einer der normal zu dem den Innenbogen zugeordneten Rollenhalter ausgerichteten seitlichen Rollenhalter zusätzlich in Richtung zum gegenüberliegenden seitlichen Rollenhalter oder von diesem weg verschiebbar geführt ist.

Mit dieser baulichen Anordnung in einem kompakten Segmentrahmen und den darin gegebenen Verstellmöglichkeiten werden die Einstellung eines beliebigen Strangformates und auch dessen fluchtende Ausrichtung auf den Gießquerschnitt in der Kokille und die Gießmittenachse sicher gewährleistet.

Zweckmäßig sind die beiden Tragrahmen L-förmig ausgebildet und bilden ein die Gießmittenachse umschließendes Geviert.

Jedem Tragrahmen ist eine ansteuerbare Verschiebeeinrichtung zugeordnet, die an einer Führungssäule des Segmentrahmens abgestützt ist.

Dem den Innenbogen des Strangführungsgerüstes zugeordnete Rollenhalter ist eine ansteuerbare Verschiebeeinrichtung zugeordnet. Mit dieser Verschiebeeinrichtung wird eine Formatanpassung in Richtung der Dickenerstreckung des gegossenen Stranges ermöglicht und die an dieser Innenbogen-Verschiebeeinrichtung befestigten Strangführungsrollen an den Strang angestellt.

Zusätzlich ist einer der seitlichen Rollenhalter, der normal zu dem den Innenbogen des Strangführungssegments zugeordneten Rollenhalter ausgerichtet ist, an diesem Rollenhalter verschiebbar in Richtung zum gegenüber liegenden Rollenhalter oder von diesem weg geführt. Damit wird zusätzlich zur Dickeneinstellung durch die Innenbogen-Verschiebeeinrichtung eine Breiteneinstellung des Gießformates ermöglicht und in Verbindung mit der symmetrischen Verschiebbarkeit der beiden Tragrahmen die fluchtende Einstellung auf die Position des Gießquerschnittes in der Kokille ermöglicht.

Diesem verschiebbaren seitlichen Rollenhalter ist eine ansteuerbare Verschiebeeinrichtung zugeordnet, die am dem Innenbogen zugeordneten Rollenhalter abgestützt ist.

Zweckmäßig sind die ansteuerbaren Verschiebeeinrichtungen als Hydraulikzylinder ausgebildet, und jedem Hydraulikzylinder ist eine Wegmesseinrichtung oder ein Positionserkennungssystem zugeordnet. Damit sind Positionseinstellungen an jedem Strangführungssegment oder aufeinander abgestimmt an mehreren aufeinanderfolgenden Strangführungsegmenten in der Strangführung einer Stranggießanlage und deren Abstimmung mit dem gewählten Gießquerschnitt in der Kokille und dessen Position durch eine die Verschiebeeinrichtungen regelnde und steuernde Recheneinheit leicht durchführbar.

Zur präzise strangzentrierten Kühlung des gegossenen Metallstranges in Strangführungssegment sind dem außenbogenseitigen und dem innenbogenseitigen Rollenhalter Außen- und Innenbogenspritzregister mit zwischen den Strangführungsrollen positionierbaren Spritzdüsen zugeordnet. Die Außen- und Innenbogenspritzregister sind in einem Spritzregisterrahmen verschiebbar abgestützt und mit am Spritzregisterrahmen abgestützten Spritzregister-Verstelleinrichtungen zur Einstellung der Spritzdüsenposition der Spritzdüsenregister in Abhängigkeit von der eingestellten Gießbreite verbunden.

Jedem Tragrahmen für die Breitenverstellung ist eine Steuerkante zugeordnet, die mit einer Führungsfläche am Spritzdüsenregister zusammenwirkt, die vorzugsweise als schräge Keilfläche ausgebildet ist. Damit können die Spritzdüsen zwischen den aufeinanderfolgenden Strangführungsrollen genau mittig auf die Breitseite des gegossenen Stranges ausgerichtet werden und gleichzeitig der Abstand zur Strangoberfläche so eingestellt werden, dass ein Kantenüberspritzen des Stranges ausgeschlossen ist.

Den seitlichen Rollenhaltern sind seitliche Spritzregister zugeordnet, Diesen seitlichen Spritzregistern sind im Spritzregisterrahmen abgestützte Spritzregister-Verstelleinrichtungen zur zentrischen Positionierung der Spritzdüsen auf die eingestellte Formatdicke zugeordnet.

Vorzugsweise sind die ansteuerbaren Spritzregister-Verschiebeeinrichtungen analog zu den Verschiebeeinrichtungen für die Rollenhalter als Hydraulikzylinder ausgebildet. Nach einer möglichen Ausführungsform ist jedem Hydraulikzylinder der Spritzregister-Verschiebeeinrichtung eine Wegmesseinrichtung oder ein Positionserkennungssystem zugeordnet.

Zur Umsetzung einer Online-Regelung der Formateinstellung in der Strangführung einer Stranggießanlage sind die Verschiebeeinrichtungen für die Rollenhalter und die ihnen zugeordneten Mess- und Stelleinrichtungen über Datenleitungen mit einer Recheneinheit verbunden, die unter Einbeziehung von erhaltenen Messdaten der Kokille oder entsprechenden Vorgabewerten einer übergeordneten Leiteinrichtung die Formatanpassung im Strangführungssegment oder mehreren aufeinanderfolgenden Strangführungssegmenten regelt oder steuert.

Nach einer weiteren Ausführungsform besteht auch die Möglichkeit, die Verschiebeeinrichtung für Spritzdüsenregister mit Mess- und Stelleinrichtungen auszustatten, die über Datenleitungen mit einer Recheneinheit verbunden sind und von dieser gesteuert werden.

Eine zusätzliche Verbesserung der Qualität des gegossenen Metallstranges kann erreicht werden, wenn der Recheneinheit für die Steuerung mindestens eines der Strangführungssegmente mathematische Teilmodelle zugeordnet sind, von denen Stellsignale zur gesteuerten Positionierung mindestens einer der Verschiebeeinrichtungen für die Durchführungen einer Soft Reduction, einer Liquid Soft Reduction, einer geregelten Konuseinstellung, einer metallurgischen Oberflächenbehandlung oder einer sonstigen metallurgischen oder thermischen Behandlung des Metallstranges generiert werden und dass die Recheneinheit entsprechend diesen Stellsignalen die Formatanpassung im Strangführungssegment oder mehreren aufeinanderfolgenden Strangführungssegmenten regelt oder steuert.

### Kurzbeschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die folgendes zeigen:
- Fig. 1: eine Vorblock-Stranggießanlage mit einem ersten erfindungsgemäßen Strangführungssegment,
- Fig. 2: eine Vorblock-Stranggießanlage mit mehreren aufeinander folgenden erfindungsgemäßen Strangführungssegmenten,
- Fig. 3: ein erfindungsgemäßes Strangführungssegment in einem Schrägriss,
- Fig. 4: einen Segmentrahmen des erfindungsgemäßen Strangführungssegmentes in einer Einzelansicht,
- Fig. 5: die am Rollenträger befestigten Strangführungsrollen im erfindungsgemäßen Strangführungssegment in einem Schrägriss,
- Fig.6: die am Rollenträger befestigten Strangführungsrollen im erfindungsgemäßen Strangführungssegment in einer Draufsicht,
- Fig.7: die Verschiebeeinrichtung für die relativ beweglichen Rollenträger des Strangführungssegmentes,
- Fig.8,9: die Formatanpassung an die Gießdicke für zwei verschiedene Gießdicken,
- Fig. 10 Fig. 11: die Formatanpassung an die Gießbreite für zwei verschiedene Gießbreiten,
- Fig. 12: eine schematische Darstellung der Einrichtung zum Kühlen eines Metallstranges im erfindungsgemäßen Strangführungssegment,
- Fig.13 Fig.14: die Formatanpassung der Kühleinrichtung an Gießdicke und Gießbreite für zwei Gießformate.
- Fig.15: eine schematische Darstellung der Regelung der Strangführungssegmente in einer Strangführung.

### Ausführung der Erfindung

In den Figuren 1 und 2 ist jeweils ein Teilbereich einer Vorblock-Stranggießanlage schematisch dargestellt, die eine Kokille 1 und einen ersten Abschnitt einer der Kokille nachgeordneten Strangführung 2 zeigt.

Die Kokille 1 ist als Plattenkokille ausgebildet, mit einem Formhohlraum 3 für die Aufnahme von Metallschmelze und die Ausbildung eines Metallstranges mit flüssigem Kern und einem vorbestimmten Querschnittsformat. Der Kokille 1 ist eine Gießmittenachse 4 zugeordnet, die sich aus der festgelegten Gießdicke D und Gießbreite B ergibt, und die Kokille 1 weist eine Festseite F auf, die mit der Erzeugenden der Strangführungsrollen 5 an der Festseite in den nachgeordneten Strangführungssegmenten 6, 7, 8, 9 fluchtet. In der Strangführung sind mehrere Strangführungssegmente angeordnet, in denen der gegossene Strang wie in Figur 1 dargestellt, in einem ersten erfindungsgemäß ausgebildeten Strangführungssegment 6 an allen vier Strangseiten von Strangführungsrollen gestützt und geführt wird, dem dann ein Strangführungssegment 7 einfacherer Bauart nachfolgt, das nur mehr eine bogenaußenseitige und eine bogeninnenseitige Strangstützung sichert, wenn eine ausreichende Strangschalendicke erreicht ist. In Figur 2 ist eine Ausführungsform einer Strangführung dargestellt, bei der eine allseitige Strangstützung des Stranges mit noch ausgeprägtem flüssigem Kern über mehrere aufeinander folgende Strangführungssegmente 6, 8, 9 der erfindungsgemäßen Art erfolgt. Es können auch über die gesamte Strangführung Segmente der erfindungsgemäßen Art angeordnet sein. Die Strangführungsegmente sind mit nicht näher dargestellten Befestigungseinrichtungen 9 auf einem Segmenttragrahmen 10 in der Strangführung justiert und befestigt.

Figur 3 zeigt ein Strangführungssegment 6 in einer Schrägriss-Darstellung. Alle Bauteile des Strangführungssegmentes, die im Weiteren erläutert werden, sind in einem starren Segmentrahmen 11 angeordnet. Die quaderförmige Grundstruktur des Segmentrahmens 11 besteht aus vier zylindrischen Führungssäulen 12, die mit ihren Enden in zwei Verbindungsrahmen 13 starr befestigt sind (Fig.4). Zwei der in Gießrichtung G übereinander angeordneten Führungssäulen 12a sind dem Außenbogen in der Strangführung zugeordnet und bilden dementsprechend die Festseite F in der Strangführung und die gegenüber liegenden Führungssäulen 12b sind dem Innenbogen der Strangführung zugeordnet und bilden die Losseite L in der Strangführung 2 (Fig.1).

Sowohl an der Festseite F als auch auf der Losseite L ist jeweils ein in seiner Grundstruktur L-förmiger Tragrahmen 15a, 15b angeordnet. Jeder Tragrahmen 15a, 15b umgreift mit ringförmigen Traglaschen 16 zwei zugeordnete Führungssäulen 12a oder 12b, an denen er in Längsrichtung der Führungssäulen 12a, 12b verschiebbar abgestützt ist. Die Verschiebebewegung des Tragrahmens 15a, 15b erfolgt mit einer von einem Hydraulikzylinder gebildeten ansteuerbaren Verschiebeeinrichtung 17, die an einer der ringförmigen Traglaschen 16 des Tragrahmens 15a, 15b und an der Führungssäule 12a, 12b angelenkt ist. Die den beiden Tragrahmen 15a, 15b zugeordneten ansteuerbaren Verschiebeeinrichtungen 17 sind gegengerichtet positioniert und wirksam, so dass bei einer Gießformat-Breitenänderung eine zur Gießmittenachse 4 symmetrische, gegengerichtete Verschiebebewegung der beiden Tragrahmen 15a, 15b stattfindet. Die beiden L-förmig ausgebildeten Tragrahmen sind so angeordnet, dass sie ein die Gießmittenachse umgreifendes Geviert bilden.

Damit wird eine fluchtende Positionierung des eingestellten Strangformates auf das Gießformat in der Kokille möglich.

Die L-förmige Struktur der beiden Tragrahmen 15a, 15b begünstigt die stabile Anordnung von den gegossenen Strang stützenden und führenden Strangführungsrollen 5 an allen vier Seiten des gegossenen Stranges entlang seiner Längserstreckung über die jeweilige Segmentlänge, wie in den Fig. 5 und 6 dargestellt. Jeweils fünf in Strangförderrichtung hintereinander angeordnete Strangführungsrollen 5 sind an vier Rollenhaltern 18a, 18b, 18c, 18d drehbar abgestützt. Ein Rollenhalter 18a für die Abstützung des Stranges in Richtung seiner Breitenerstreckung B ist dem Tragrahmen 15a auf der Festseite F zugeordnet und auf diesem unmittelbar und auf ihm unbeweglich befestigt. Die Erzeugende dieser Strangführungsrollen 5 fluchtet mit der Festseite der Kokille. Ein Rollenhalter 18c für die Abstützung des Stranges in Richtung seiner Dickenerstreckung D ist auf dem der Losseite L zugeordneten Tragrahmen 15b ebenfalls unmittelbar und auf ihm unbeweglich befestigt. Diese beiden Rollenhalter 18a, 18c stehen in einem rechten Winkel zueinander. Die diesen beiden Rollenhaltern 18a, 18c zugeordneten Strangführungsrollen 5 bestimmen die Position des gegossenen Stranges im Strangführungssegment 6 in Abhängigkeit von der Formatbreite B des Stranges. Die beiden diesen Rollenhaltern 18a, 18c gegenüber liegenden weiteren Rollenhalter 18b, 18d müssen im Formatverstellvorgang eine Position einnehmen, die der gewählten Strangbreite B und Strangdicke D entspricht und daher eine von der Position der beiden Tragrahmen 18a, 18c unabhängige Position einnehmen können.

Wie sich aus den Figuren 3 und 7 ergibt ist ein der Losseite des Strangführungssegmentes 6 zugeordneter mit Strangführungsrollen 5 besetzter Rollenhalter 18b entlang von Horizontalführungen 19 des Tragrahmens in Normalrichtung auf den gegenüber liegenden Rollenhalter 18a der Festseite F hin und von diesem weg mit zwei ansteuerbaren Verschiebeeinrichtungen 20 verstellbar, die am Rollenhalter 18b angelenkt und im L-förmigen Tragrahmen 15b der Losseite L abgestützt sind. Die Horizontalführungen 19 sind von im Tragrahmen 15b fest verankerten Führungsklötzen 19a mit Durchtrittsbohrungen gebildet, die von Führungsstangen 19b durchsetzt sind, welche gelenkig mit dem Rollenhalter 18b verbunden sind. Damit ist eine Formatanpassung an die Strangdicke des gegossenen Stranges sichergestellt und auch ein kontinuierliches Anstellen oder Anpressen der Strangführungsrollen an den Strang möglich. Diese Formatanpassung an die Gießdicke ist in den Figuren 8 und 9 mit zwei unterschiedlichen Gießdicken veranschaulicht.

Aus Figur 7 ist weiters ersichtlich, dass der der Losseite L zugeordnete Rollenhalter 18b an seiner Rückseite einen ebenfalls L-förmig ausgebildeten Stützrahmen 21 trägt, an dem der Rollenhalter 18d für die Abstützung des gegossenen Stranges entlang seiner Dickenerstreckung befestigt ist. Dieser L-förmige Stützrahmen 21 ist mit seinem einen Schenkel 21 a an der Rückseite des Losseiten-Rollenhatters 18b parallel zu seiner Breitenerstreckung verschiebbar geführt und mit einer ansteuerbaren Verschiebeeinrichtung 22 verbunden, die an der Rückseite des Rollenhalters 18b abgestützt ist. Am zweiten Schenkel 21 b dieses L-förmigen Stützrahmens 21 ist der mit Strangführungsrollen 5 bestückte Rollenhalter 18d befestigt, der mit seinen Strangführungsrollen den Tragrahmen 15a der Festseite von hinten durchsetzt. Durch diese Anordnung ergibt sich die Möglichkeit, einerseits den Rollenhalter 18b der Losseite L gemeinsam mit dem über den L-förmigen Stützrahmen 15b positionierten seitlichen Rollenhalter 18d zur Festlegung des Strangformates in Richtung der Dickenerstreckung zu verschieben oder andererseits den seitlichen Rollenhalter 18d durch eine Relativbewegung gegenüber dem Losseiten-Rollenhalter 18b zur Festlegung des Strangformates in Richtung der Breitenerstreckung zu verschieben.

Die Formatanpassung an die Gießbreite B ist in den Figuren 10 und 11 in zwei unterschiedlichen Gießbreiten B veranschaulicht.

In den Figuren 12 bis 14 sind die Einrichtungen zur Kühlung des gegossenen Metallstranges und zur formatabhängigen Anstellung an den Metallstrang dargestellt. Allen vier Rollenhaltern 18a, 18b, 18c, 18d ist jeweils ein Spritzregister 24a, 24b, 24c, 24d für die Strangkühlung zugeordnet. Jedes Spritzregister weist jeweils mindestens eine Spritzdüse 25 zwischen in Strangförderrichtung aufeinander folgenden Strangführungsrollen 5 auf, die mittig, d.h. mit gleichem Abstand zu den Strangkanten auf die Strangoberfläche gerichtet sind. Der die Spritzdüsen 25 verlassende, fächerartig austretende Kühlmittelstrahl 26 gewährleistet damit eine gleichmäßige Strangkühlung und vermeidet ein Überspritzen der Strangkanten.

Außen- und Innenbogenspritzregister 24a, 24b sind an einem in den Segmentrahmen 10 integrierten Spritzregisterrahmen 27 an Führungsstangen 28 in Richtung der Strangoberfläche des Metallstranges verschiebbar geführt und sind mit einer Spritzregister-Verschiebeeinrichtung 29 verbunden, die ihrerseits am Spritzregisterrahmen 27abgestützt ist. Jedem Tragrahmen 15a, 15b für die Breitenverstellung ist eine von einer schrägen Keilfläche 30 gebildete Steuerkante 31 zugeordnet, die mit einer Führungsfläche 32 am Spritzregisterrahmen 27 zusammenwirkt und die Spritzdüsen in eine mittige Position zur Breitseite des gegossenen Stranges bzw. zwischen den seitlichen Rollenträgern bringt. Damit ist eine spritzbreitenabhängige Positionierung der Spritzdüse in einem bestimmten Normalabstand von der zu kühlenden Strangoberfläche gewährleistet und durch die zusätzliche mittige Zentrierung werden Kantenüberspritzungen vermieden.

Die den seitlichen Rollenhaltern 18c, 18d zugeordneten seitlichen Spritzregister 24c, 24d sind ebenfalls im Spritzregisterrahmen 27 an Führungsstangen 28 geführt und mit einer Spritzregister-Verschiebeeinrichtung 29 gekoppelt, die ihrerseits am Spritzregisterrahmen 27 abgestützt ist. Die Führungsstangen 28 ermöglichen ein Verschieben des Spritzregisters 24c, 24d in einer Richtung parallel zur Längserstreckung der Strangführungsrollen 5 an den seitlichen Rollenhaltern 18c, 18d. Bei der dargestellten Ausführungsform ist an eine zusätzliche Anstellung in Normalrichtung auf die Strangoberfläche nicht gedacht, jedoch besteht durchaus die Möglichkeit dies analog zu den Spritzregisteranstellungen an der Los- und Festseite vorzusehen.

In den Figuren 13 und 14 ist die Verschiebebewegung der Spritzregister bei einer Formatverstellung sowohl in der Richtung der Gießdicke als auch in Richtung der Gießbreite veranschaulicht.

Die ansteuerbaren Verschiebeeinrichtungen 17, 20 ,22 sind von ansteuerbaren Hydraulikzylindern gebildet, denen jeweils eine Wegmesseinrichtung oder ein Positionserkennungssystem 34 zugeordnet ist. Datenleitungen 35, die auch als Datenbus-System ausgebildet sein können, die auch eine Funkstrecke darstellen können, verbinden die Verschiebeeinrichtungen 17, 20, 22 oder ihnen zugeordnete Mess- und Stelleinrichtungen 34 mit einer regelnden Recheneinheit 33. Der Rechner ist in einem übergeordneten Anlagen-Regelkreis eingebunden und empfängt formatspezifizierende Vorgabedaten, die er in die Segmentsteuerung oder die Steuerung mehrerer zusammenwirkender Strangführungssegmente einbezieht. Strangführungssegmente dieser Bauart sind nicht ausschließlich zum Stützen und Führen von quadratischen oder rechteckigen Strangformaten verwendbar. Sie können gleichermaßen auch zum Stützen und Führen von Strängen mit davon abweichenden Strangformaten, wie runden, an den Eckbereichen abgerundeten, polygonalen oder "*beam blank*" Querschnitten angewendet werden.

### Bezugszeichenliste

- 1: Kokille
- 2: Strangführung
- 3: Formhohlraum der Kokille
- 4: Gießmittenachse
- 5: Strangführungsrolle
- 6, 7, 8: Strangführungssegment
- 9: Befestigungseinrichtung der Segmente
- 10: Segmenttragrahmen
- 11: Segmentrahmen
- 12a, 12b: Führungssäulen
- 13: Verbindungsrahmen
- 15a, 15b: L-förmiger Tragrahmen
- 16: Traglaschen
- 17: Verschiebeeinrichtung des L-förmigen Tragrahmens
- 18a, 18b , 18c, 18d: Rollenhalter
- 19: Horizontalführung
- 19a: Führungsklotz
- 19b: Führungsstange
- 20: Verschiebeeinrichtung des Rollenhalters
- 21: L-förmiger Stützrahmen
- 21 a, 21 b: Schenkel des L-förmigen Stützrahmens
- 22: Verschiebeeinrichtung des Rollenhalters 18b
- 24a, 24b, 24c, 24d: Spritzregister
- 25: Spritzdüse
- 26: Kühlmittelstrahl
- 27: Spritzregisterrahmen
- 28: Führungsstange
- 29: Spritzregisterverschiebeeinrichtung
- 30: Keilfläche
- 31: Steuerkante
- 32: Führungsfläche
- 33: Recheneinheit
- 34: Wegmesseinrichtung oder Positionserkennungssystem
- 35: Datenleitung
- G: Gießrichtung
- D: Gießdicke
- B: Gießbreite
- F: Festseite
- L: Losseite

## Patentansprüche

1. Strangführungssegment in der Strangführung (2) einer Knüppel- oder Vorblockstranggießanlagen mit einem Segmentrahmen (11), in dem Strangführungsrollen (5) einander paarweise gegenüberliegend zum vierseitigen Abstützen und Führen eines gegossenen Metallstranges mit quadratischem oder rechteckigem Querschnitt zentrisch zu einer Gießmittenachse (4) angeordnet sind, **dadurch gekennzeichnet, dass**
- im Segmentrahmen (11) vier Rollenhalter (18a, 18b, 18c, 18d) relativ zueinander beweglich abgestützt sind, auf denen jeweils mehrere Strangführungsrollen (5) angeordnet sind,
- dass der Segmentrahmen (11) Führungssäulen (12a, 12b) und die Führungssäulen (12a, 12b) zueinander positionierenden Verbindungsrahmen (13) umfasst,
- dass an den Führungssäulen (12a, 12b) zwei Tragrahmen (15a, 15b) längsverschiebbar angeordnet sind, denen jeweils zwei zueinander normal ausgerichtete Rollenhalter (18a, 18c und 18b, 18d) zugeordnet sind, wobei die beiden Tragrahmen (15a, 15b) symmetrisch zu einer Gießmittenachse (4) verschiebbar geführt sind,
- dass ein dem Innenbogen (Losseite L) eines Strangführungssegmentes zugeordneter Rollenhalter (18b) in seinem Tragrahmen (15b) in Normalrichtung auf einem den Außenbogen (Festseite F) des Strangführungssegmentes zugeordneten Rollenhalter (18a) zu oder von diesem weg verschiebbar geführt ist,
- dass einer der normal zu dem den Innenbogen (Losseite L) zugeordneten Rollenhalter (18b) ausgerichteten seitlichen Rollenhalter (18d) zusätzlich in Richtung zum gegenüberliegenden seitlichen Rollenhalter (18c) oder von diesem weg verschiebbar geführt ist.

2. Strangführungssegment nach Anspruch 1, **dadurch gekennzeichnet, dass** die beiden Tragrahmen (15a, 15b) L-förmig ausgebildet sind und ein die Gießmittenachse (4) umschließendes Geviert bilden.

3. Strangführungssegment nach einem der vorhergehenden Ansprüche,
**dadurch gekennzeichnet, dass** jedem Tragrahmen (15a, 15b) eine ansteuerbare Verschiebeeinrichtung (17) zugeordnet ist, die an einer Führungssäule (12a, 12b) des Segmentrahmens (11) abgestützt ist.

4. Strangführungssegment nach einem der vorhergehenden Ansprüche,
**dadurch gekennzeichnet, dass** dem den Innenbogen (Losseite L) des Strangführungssegmentes zugeordnete Rollenhalter (18b) eine ansteuerbare Verschiebeeinrichtung (20) zugeordnet ist.

5. Strangführungssegment nach einem der vorhergehenden Ansprüche,
**dadurch gekennzeichnet, dass** einer der seitlichen Rollenhalter(18d), der normal zu dem den Innenbogen (Losseite L) des Strangführungssegments zugeordneten Rollenhalter (18b) ausgerichtet ist, an diesem Rollenhalter (18b) verschiebbar in Richtung zum gegenüber liegenden Rollenhalter (18c) oder von diesem weg geführt ist.

6. Strangführungssegment nach Anspruch 5, **dadurch gekennzeichnet, dass** diesem verschiebbaren seitlichen Rollenhalter (18d) eine ansteuerbare Verschiebeeinrichtung (22) zugeordnet ist, die am dem Innenbogen des Strangführungssegmentes zugeordneten Rollenhalter (18b) abgestützt ist.

7. Strangführungssegment nach einem der vorhergehenden Ansprüche,
**dadurch gekennzeichnet, dass** die ansteuerbaren Verschiebeeinrichtungen (17, 20, 22) als Hydraulikzylinder ausgebildet sind, und jedem Hydraulikzylinder eine Wegmesseinrichtung (34) oder ein Positionserkennungssystem zugeordnet ist.

8. Strangführungssegment nach einem der vorhergehenden Ansprüche,
**dadurch gekennzeichnet, dass** dem außenbogenseitigen und dem innenbogenseitigen Rollenhalter(18a, 18b) Außen- und Innenbogenspritzregister (24a, 24b) mit zwischen den Strangführungsrollen (5) positionierbaren Spritzdüsen (25) zugeordnet sind, dass die Außen- und Innenbogenspritzregister (24a, 24b) in einem Spritzregisterrahmen (27) verschiebbar abgestützt und mit am Spritzregisterrahmen abgestützte, gegebenenfalls ansteuerbare, Spritzregister-Verschiebeeinrichtungen (29) zur Einstellung der Spritzdüsenposition der Spritzdüsenregister in Abhängigkeit von der eingestellten Gießbreite (B) verbunden sind.

9. Strangführungssegment nach Anspruch 8, **dadurch gekennzeichnet, dass** jedem Tragrahmen (15a, 15b) eine Steuerkante (31) zugeordnet ist, die mit einer Führungsfläche (32) am Spritzdüsenregister (24a, 24b) zusammenwirkt, die vorzugsweise als schräge Keilfläche (30) ausgebildet ist.

10. Strangführungssegment nach einem der vorhergehenden Ansprüche,
**dadurch gekennzeichnet, dass** den seitlichen Spritzregistern (24c, 24d) im Spritzregisterrahmen (27) abgestützte, gegebenenfalls ansteuerbare, Spritzregister-Verschiebeeinrichtungen (29) zur zentrischen Positionierung der Spritzdüsen (25) auf die eingestellte Formatdicke (D) zugeordnet sind.

11. Strangführungssegment nach einem der vorhergehenden Ansprüche 8 bis 10, **dadurch gekennzeichnet, dass** die ansteuerbaren Spritzregister-Verschiebeeinrichtungen (29) als Hydraulikzylinder ausgebildet sind.

12. Strangführungssegment nach Anspruch 11, **dadurch gekennzeichnet, dass** jedem Hydraulikzylinder der Spritzregister-Verschiebeeinrichtung (29) eine Wegmesseinrichtung oder ein Positionserkennungssystem (34) zugeordnet ist.

13. Strangführungssegment nach einem der vorhergehenden Ansprüche,
**dadurch gekennzeichnet, dass** die Verschiebeeinrichtungen (17, 20, 22) für die Rollenhalter (18a, 18b, 18c, 18d) und die ihnen zugeordneten Mess- und Stelleinrichtungen (34) über Datenleitungen (35) mit einer Recheneinheit (33) verbunden sind, die unter Einbeziehung von erhaltenen Messdaten der Kokille oder entsprechenden Vorgabewerten einer übergeordneten Leiteinrichtung die Formatanpassung (B, D) im Strangführungssegment (6) oder mehreren aufeinanderfolgenden Strangführungssegmenten (6, 7, 8, 9) regelt oder steuert.

14. Strangführungssegment nach Anspruch 13, **dadurch gekennzeichnet, dass** der Recheneinheit (33) für die Steuerung mindestens eines der Strangführungssegmente (6, 7, 8, 9) mathematische Teilmodelle zugeordnet sind, von denen Stellsignale zur gesteuerten Positionierung mindestens einer der Verschiebeeinrichtungen (17, 20, 22) für die Durchführungen einer Soft Reduction, einer Liquid Soft Reduction, einer geregelten Konuseinstellung, einer metallurgischen Oberflächenbehandlung oder einer sonstigen metallurgischen oder thermischen Behandlung des Metallstranges generiert werden und dass die Recheneinheit entsprechend dieser Stellsignale die Formatanpassung im Strangführungssegment (6) oder mehreren aufeinanderfolgenden Strangführungssegmenten (6, 7, 8, 9) regelt oder steuert.

## Claims

1. A strand guide segment in the strand guide (2) of a billet or bloom continuous casting installation, comprising a segment frame (11) in which strand guide rollers (5) are arranged so as to be located opposite one another in pairs for the four-sided support and guidance of a cast metal strand having a square or rectangular cross section centrically to a casting center axis (4), **characterized in that**
- four roller holders (18a, 18b, 18c, 18d), on each of which a plurality of strand guide rollers (5) are arranged, are supported in the segment frame (11) such that they can move in relation to one another,
- **in that** the segment frame (11) comprises guide pillars (12a, 12b) and connecting frames (13) which position the guide pillars (12a, 12b) in relation to one another,
- **in that** two bearing frames (15a, 15b), each of which is assigned two roller holders (18a, 18c and 18b, 18d) oriented normally to one another, are arranged such that they can be longitudinally displaced on the guide pillars (12a, 12b), wherein the two bearing frames (15a, 15b) are guided displaceably symmetrically to a casting center axis (4),
- **in that** a roller holder (18b) assigned to the inner arc (loose side L) of a strand guide segment is guided displaceably in the bearing frame (15b) thereon in the normal direction toward or away from a roller holder (18a) assigned to the outer arc (fixed side F) of the strand guide segment,
- **in that** one of the lateral roller holders (18d) which is oriented normally to the roller holder (18b) assigned to the inner arc (loose side L) is additionally guided displaceably in the direction toward or away from the opposite, lateral roller holder (18c).

2. The strand guide segment as claimed in claim 1, **characterized in that** the two bearing frames (15a, 15b) have an L-shaped form and form a quad which surrounds the casting center axis (4).

3. The strand guide segment as claimed in either of the preceding claims, **characterized in that** each bearing frame (15a, 15b) is assigned a drivable displacement device (17), which is supported on a guide pillar (12a, 12b) of the segment frame (11).

4. The strand guide segment as claimed in one of the preceding claims, **characterized in that** a drivable displacement device (20) is assigned to the roller holder (18b) assigned to the inner arc (loose side L) of the strand guide segment.

5. The strand guide segment as claimed in one of the preceding claims, **characterized in that** one of the lateral roller holders (18d), which is oriented normally to the roller holder (18b) assigned to the inner arc (loose side L) of the strand guide segment, is guided displaceably on said roller holder (18b) in the direction toward or away from the opposite roller holder (18c).

6. The strand guide segment as claimed in claim 5, **characterized in that** said displaceable, lateral roller holder (18d) is assigned a drivable displacement device (22), which is supported on the roller holder (18b) assigned to the inner arc of the strand guide segment.

7. The strand guide segment as claimed in one of the preceding claims, **characterized in that** the drivable displacement devices (17, 20, 22) are in the form of hydraulic cylinders, and each hydraulic cylinder is assigned a displacement measurement device (34) or a position detection system.

8. The strand guide segment as claimed in one of the preceding claims, **characterized in that** outer and inner arc spray registers (24a, 24b) having spray nozzles (25) which can be positioned between the strand guide rollers (5) are assigned to the outer-arc-side and to the inner-arc-side roller holders (18a, 18b), and **in that** the outer
and inner arc spray registers (24a, 24b) are supported displaceably in a spray register frame (27) and are connected to spray register displacement devices (29), which are supported on the spray register frame and, if appropriate, are drivable, for setting the spray nozzle position of the spray nozzle registers depending on the set casting width (B).

9. The strand guide segment as claimed in claim 8, **characterized in that** each bearing frame (15a, 15b) is assigned a control edge (31), which interacts with a guide surface (32) on the spray nozzle register (24a, 24b) which is preferably in the form of an oblique wedge surface (30).

10. The strand guide segment as claimed in one of the preceding claims, **characterized in that** the lateral spray registers (24c, 24d) are assigned spray register displacement devices (29), which are supported in the spray register frame (27) and, if appropriate, are drivable, for centrically positioning the spray nozzles (25) to the set format thickness (D).

11. The strand guide segment as claimed in one of the preceding claims 8 to 10, **characterized in that** the drivable spray register displacement devices (29) are in the form of hydraulic cylinders.

12. The strand guide segment as claimed in claim 11, **characterized in that** each hydraulic cylinder of the spray register displacement device (29) is assigned a displacement measurement device or a position detection system (34).

13. The strand guide segment as claimed in one of the preceding claims, **characterized in that** the displacement devices (17, 20, 22) for the roller holders (18a, 18b, 18c, 18d) and the measurement and actuating devices (34) assigned thereto are connected via data lines (35) to a processing unit (33) which, taking measurement data obtained from the mold or appropriate preset values from a superordinate control device into account, regulates or controls the format adaptation (B, D) in the strand guide segment (6) or a plurality of successive strand guide segments (6, 7, 8, 9).

14. The strand guide segment as claimed in claim 13, **characterized in that** mathematical submodels are assigned to the processing unit (33) for the control of at least one of the strand guide segments (6, 7, 8, 9), and actuating signals for the controlled positioning of at least one of the displacement devices (17, 20, 22) for carrying out soft reduction, liquid soft reduction, regulated cone setting, a metallurgical surface treatment or some other metallurgical or thermal treatment of the metal strand are generated from said mathematical submodels, and **in that** the processing unit regulates or controls the format adaptation in the strand guide segment (6) or a plurality of successive strand guide segments (6, 7, 8, 9) on the basis of these actuating signals.

## Revendications

1. Segment de guidage de barre dans le guidage (2) d'une barre d'installations de coulée de billettes ou de brames, le segment de guidage présentant
un bâti (11) de segment dans lequel des galets (5) de guidage de barre sont disposés par paires opposées pour soutenir et guider sur quatre côtés, centralement par rapport à l'axe central de coulée (4), une barre métallique coulée de section transversale carrée ou rectangulaire,
**caractérisé en ce que**
quatre supports de galets (18a, 18b, 18c, 18d) sur chacun desquels plusieurs galets (5) de guidage de barre sont disposés sont soutenus à déplacement relatif mutuel dans le bâti (11) de segment,
**en ce que** le bâti (11) de segment comporte des poutres de guidage (12a, 12b) et un bâti de liaison (13) qui positionne mutuellement les poutres de guidage (12a, 12b),
**en ce que** deux bâtis de support (15a, 15b) à chacun desquels deux porte-galets (18a, 18c et 18b, 18d) orientés perpendiculairement l'un à l'autre sont associés sont disposés à coulissement longitudinal sur les poutres de guidage (12a, 12b), les deux bâtis de support (15a, 15b) étant guidés à coulissement symétriquement par rapport à l'axe central de coulée (4),
**en ce qu'**un porte-galets (18b) associé à l'arc intérieur (côté libre L) d'un segment de guidage de barre est guidé dans son bâti de support (15b) dans la direction normale à un porte-galets (18a) associé à l'arc extérieur (côté fixe F) du segment de guidage de barre, à coulissement dans les deux sens par rapport à ce porte-galets, et
**en ce qu'**un porte-galets (18d) latéral orienté perpendiculairement au porte-galets (18b) associé à l'arc intérieur (côté libre L) est de plus guidé dans les deux sens par rapport au porte-galets (18c) latéral opposé.

2. Segment de guidage de barre selon la revendication 1, **caractérisé en ce que** les deux bâtis de support (15a, 15b) ont la forme d'un L et forment un cadre qui entoure l'axe central de coulée (4).

3. Segment de guidage de barre selon l'une des revendications précédentes, **caractérisé en ce qu'**un dispositif de déplacement (17) asservi qui est soutenu sur une poutre de guidage (12a, 12b) du bâti (11) de segment est associé à chaque bâti de support (15a, 15b).

4. Segment de guidage de barre selon l'une des revendications précédentes, **caractérisé en ce qu'**un dispositif de coulissement (20) asservi est associé au porte-galets (18b) associé à l'arc intérieur (côté libre L) du segment de guidage de barre.

5. Segment de guidage de barre selon l'une des revendications précédentes, **caractérisé en ce que** l'un des porte-galets latéraux (18d) orienté perpendiculairement au porte-galets (18b) associé à l'arc intérieur (côté libre L) du segment de guidage de barre est guidé sur ce porte-galets (18b) à coulissement dans les deux sens par rapport au porte-galets (18c) opposé.

6. Segment de guidage de barre selon la revendication 5, **caractérisé en ce qu'**un dispositif de coulissement (22) asservi qui est soutenu sur le porte-galets (18b) associé à l'arc intérieur du segment de guidage de barre est associé à ce porte-galets (18d) latéral coulissant.

7. Segment de guidage de barre selon l'une des revendications précédentes, **caractérisé en ce que** les dispositifs de déplacement asservis (17, 20, 22) sont configurés comme vérins hydrauliques, un dispositif (34) de mesure de déplacement ou un système de détection de position étant associé à chaque vérin hydraulique.

8. Segment de guidage de barre selon l'une des revendications précédentes, **caractérisé en ce que** des registres (24a, 24b) de projection de l'arc extérieur et de l'arc intérieur présentant des tuyères de projection (25) qui peuvent être positionnées entre les galets (5) de guidage de barre sont associés au porte-galets de l'arc extérieur et de l'arc intérieur (18a, 18b), **en ce que** les registres (24a, 24b) de projection de l'arc extérieur et de l'arc intérieur sont soutenus à coulissement dans un bâti (27) de registres de projection et sont reliés à des dispositifs (29) de déplacement des registres de projection, éventuellement asservis, qui s'appuient sur le bâti de registres de projection et qui ajustent la position des tuyères de projection des registres de tuyères de projection en fonction de la largeur de coulée (B) qui a été établie.

9. Segment de guidage de barre selon la revendication 8, **caractérisé en ce qu'**un bord de commande (31) qui coopère avec une surface de guidage (32) prévue sur le registre (24a, 24b) de tuyères de projection et qui est configuré de préférence comme surface (30) en biseau oblique est associé à chaque bâti de support (15a, 15b).

10. Segment de guidage de barre selon l'une des revendications précédentes, **caractérisé en ce que** des dispositifs (29) de déplacement des registres de projection, éventuellement asservis, soutenus dans le bâti (27) de registres de projection, sont associés aux registres latéraux de projection (24c, 24d) pour centrer les tuyères de projection (25) sur l'épaisseur (D) sélectionnée pour le format.

11. Segment de guidage de barre selon l'une des revendications 8 à 10 qui précèdent, **caractérisé en ce que** les dispositifs asservis de déplacement (29) des registres de projection sont configurés comme vérins hydrauliques.

12. Segment de guidage de barre selon la revendication 11, **caractérisé en ce qu'**un dispositif de mesure de déplacement ou un système (34) de détection de position sont associés à chaque vérin hydraulique du dispositif (29) de déplacement des registres de projection.

13. Segment de guidage de barre selon l'une des revendications précédentes, **caractérisé en ce que** le dispositif de déplacement (17, 20, 22) prévu pour les porte-galets (18a, 18b, 18c, 18d) et les dispositifs (34) de mesure et d'ajustement qui leurs sont associés sont reliés par des conducteurs de données (35) à une unité de calcul (33) qui régule ou commande l'adaptation (B, D) du format du segment (6) de guidage de barre ou de plusieurs segments (6, 7, 8, 9) de guidage de barre successifs en utilisant les données de mesure obtenues sur la lingotière ou des valeurs de consigne appropriées d'un dispositif de conduite d'ordre hiérarchique plus élevé.

14. Segment de guidage de barre selon la revendication 13, **caractérisé en ce que** des modèles mathématiques partiels sont associés à l'unité de calcul (33) pour commander au moins des segments (6, 7, 8, 9) de guidage de barre, les signaux de réglage desquels modèles mathématiques sont utilisés pour positionner de manière contrôlée au moins l'un des dispositifs de déplacement (17, 20, 22) sont générés en vue de conduire une réduction dite douce, une réduction dite douce en phase liquide, l'établissement contrôlé d'un cône, un traitement métallurgique de surface ou un autre traitement métallurgique ou thermique de la barre métallique et **en ce que** l'unité de calcul régule ou commande l'adaptation du format dans le segment (6) de guidage de barre ou dans plusieurs segments successifs (6, 7, 8, 9) de guidage de barre en fonction de ces signaux de réglage.
